# EUROPÄISCHE PATENTSCHRIFT

(11) **EP 3 279 404 B1**
(45) Veröffentlichungstag und Bekanntmachung des Hinweises auf die Patenterteilung: **12.06.2019**
(21) Anmeldenummer: 16182839.7
(22) Anmeldetag: 04.08.2016
(51) Int. Cl.: E04B 2/88, E04F 13/08, E04F 13/14, E06B 3/54

(54) **VORRICHTUNG ZUM BEFESTIGEN EINER GLASSCHEIBE**
DEVICE FOR FASTENING A GLASS PANEL
DISPOSITIF DE FIXATION D'UNE VITRE

(43) Veröffentlichungstag der Anmeldung: 07.02.2018
(73) Patentinhaber: Knapp GmbH, 3324 Euratsfeld (AT)
(72) Erfinder: KNAPP, Friedrich, 4362 Bad Kreuzen (AT)
(74) Vertreter: Weiser, Andreas

(56) Entgegenhaltungen:
- DE-A1-102010 056 194
- US-A- 4 625 481
- US-A- 4 803 817
- US-A1- 2013 186 027

## Beschreibung

Die vorliegende Erfindung betrifft eine Vorrichtung zum lösbaren Befestigen einer Glasscheibe an einer Unterkonstruktion gemäß dem Oberbegriff des Anspruchs 1.

Eine derartige Vorrichtung ist aus der US 4 625 481 bekannt. Bei herkömmlichen Fenstern wird im Allgemeinen die Glasscheibe - heute meist ein Mehrscheiben-Isolierglas - in einem Rahmen befestigt. Der Rahmen liegt dabei rund um den Umfang der Glasscheibe in der Glasscheibenebene und die Glasscheibe wird im Rahmen mit zwischen Rahmen und Umfangsseiten der Glasscheibe eingeschobenen Klötzen fixiert ("verklotzt"). Um eine möglichst zwängfreie Fixierung zu gewährleisten, sind die bei Vertikalglas die Last tragenden Klötze ("Tragklötze") meist aus hartem Kunststoff oder Hartholz und die weniger belasteten Klötze ("Distanzklötze") aus einem weicheren, elastischen Material.

Bei Verwendung von Glasscheiben zur Verglasung an Fassaden, z.B. Doppel- oder Element-Fassaden, oder im Innenbereich, z.B. für Innenwände oder Aufzugsschächte, ist meist eine möglichst unauffällige, beinahe unsichtbare Befestigung gefordert, weshalb eine Rahmenkonstruktion wie bei Fenstern ungeeignet ist. Vielmehr werden die Glasscheiben für Glasfassaden, Glasverkleidungen und sogar Glasdreh- und -schiebeelemente heute meist an einer hinter der Glasscheibenebene liegenden Unterkonstruktion, z.B. in Pfosten-Riegel-Bauweise, befestigt. Verbleibende schmale Fugen zwischen den einzelnen Glasscheiben werden entweder mit Fugenmasse oder mit Abdeckleisten versehen. Um einzelne Glasscheiben separat austauschen zu können, hat die Befestigung lösbar zu sein.

Als Befestigung an der Unterkonstruktion kommen einerseits punktförmige Lagerungen mit Bolzen, welche die Glasscheibe z.B. an den Ecken durchsetzen, zum Einsatz. Solche Punktlagerungen lassen besonders schmale Fugen zwischen benachbarten Glasscheiben zu, da die Fugen als bloße Dehnungsfugen ausgelegt werden können, jedoch ist eine elastische Verbindung zwischen Bolzen und Bohrung erforderlich, um z.B. die Wärmedehnung der Glasscheibe auszugleichen. Ferner müssen die Glasscheiben dabei durchbohrt werden, was diese gerade an den Punkten höchster Belastung - den Befestigungspunkten - strukturell schwächt.

Andererseits sind Linienlagerungen in Verwendung, bei welchen jede Glasscheibe z.B. von Deckleisten, die durch die Fugen hindurch an die Unterkonstruktion geschraubt sind und zugleich im Randbereich der Glasscheibe außenseitig angreifen, gegen die Unterkonstruktion gespannt wird. Besonders bei großen Glasscheiben erfordert dieses Einspannen jedoch hohe Kräfte und somit massive, von außen deutlich sichtbare Deckleisten. Auch sind die Glasscheiben dadurch einer hohen Spannungsbelastung ausgesetzt.

Alternativ dazu kann jede Glasscheibe auch an von der Unterkonstruktion auskragenden Trägerleisten getragen und zwischen diesen optional verklotzt werden, wobei zum Fixieren der Glasscheibe an der Unterkonstruktion zusätzlich im Randbereich der Glasscheibe außenseitig angreifende, gegen die Trägerleisten verschraubte Deckleisten erforderlich sind. In dieser Variante sind die Glasscheiben weitgehend spannungsfrei gelagert, jedoch sind breitere Fugen und weiterhin außenliegende Deckleisten erforderlich, was den Gestaltungsspielraum für die Glasfassade einschränkt.

Die Erfindung setzt sich zum Ziel, eine Vorrichtung zum lösbaren Befestigen einer Glasscheibe an einer Unterkonstruktion zu schaffen, welche die Glasscheibe unter möglichst geringer Belastung lösbar und dennoch sicher hält und rasch eingesetzt werden kann.

Dieses Ziel wird mit einer Vorrichtung zum lösbaren Befestigen einer Glasscheibe an einer Unterkonstruktion erreicht, umfassend:
eine Klotzleiste, welche in ein Klotzstück zum Verklotzen der Glasscheibe an einer ihrer Umfangsseiten und ein Haltestück untergliedert ist, und
eine Klebeleiste, welche an einer Außenseite mit einer Seite der Glasscheibe verklebbar ist, wobei das Haltestück einen Vorsprung hat, welchen die Klebeleiste im befestigten Zustand der Glasscheibe an der dem Klotzstück abgewandten Seite hintergreift,
welche Vorrichtung sich erfindungsgemäß auszeichnet durch:
   zumindest eine sowohl das Klotzstück als auch das Haltestück durchsetzende Öffnung für ein Befestigungsmittel zum lösbaren Befestigen der Klotzleiste an der Unterkonstruktion unter Anlage des Haltestücks an der Unterkonstruktion.

Durch die direkt an der Unterkonstruktion befestigbare Klotzleiste, an deren Klotzstück die Umfangsseite der Glasscheibe anliegt, entfällt ein zusätzliches Verklotzen und wird eine schmälere Fuge zwischen benachbarten Glasscheiben ermöglicht. Dabei ist die Glasscheibe in ihrem befestigten Zustand aufgrund des Hintergreifens des Vorsprungs sicher in Richtung der Unterkonstruktion gehalten, ohne dass eine an der Außenseite der Glasscheibe angreifende Deckleiste erforderlich ist. Ebenso wie die Deckleiste kann auch ein Durchbohren der Glasscheibe entfallen, sodass auch der Gestaltungsspielraum an einer Verglasung mit einer Vielzahl von Glasscheiben erhalten bleibt. Die Klotzleisten können an allen Umfangsseiten der Glasscheibe eingesetzt werden und jede Glasscheibe nach dem Entfernen aller Klotzleisten, welche mit den mit dieser Glasscheibe verklebten Klebeleisten in Eingriff sind, einzeln von der Unterkonstruktion gelöst werden. Jede Klotzleiste kann dabei Glasscheiben beiderseits jener zwischenliegenden Fuge verklotzen, in welcher die Klotzleiste angeordnet ist, oder nur jene Glasscheibe, welche die Klotzleiste mithilfe der mit dieser Glasscheibe verklebten Klebeleiste auch festhält.

In einer bevorzugten Ausführungsform hat die Klebeleiste eine von zwei Schenkeln begrenzte Nut, wobei im befestigten Zustand der Glasscheibe der genannte Vorsprung in die Nut eingreift und dadurch der eine Schenkel den Vorsprung an der dem Klotzstück abgewandten Seite hintergreift, wobei der andere Schenkel an der genannten Außenseite mit der Glasscheibe verklebbar ist. In dieser Ausführungsform hält das Zusammenwirken von Nut in der Klebeleiste und Vorsprung am Haltestück die Glasscheibe sicher in Richtung der Unterkonstruktion. Durch das Eingreifen des Vorsprungs in die Nut und die Möglichkeit des flächigen Verklebens des genannten anderen Schenkels an seiner Außenseite mit der Glasscheibe wird die Klebeleiste und damit deren Verklebung hauptsächlich in Richtung der Unterkonstruktion belastet; ein für die Verklebung schädliches zusätzliches Kippmoment infolge einseitiger Belastung der Klebeleiste wird so weitgehend vermieden. Überdies kann die Klebeleiste bündig mit der Umfangsseite der Glasscheibe auf diese aufgeklebt werden, sodass sie nicht über deren Umfang vorsteht, was die Gefahr einer Beschädigung einer mit Klebeleisten vorkonfektionierten Glasscheibe bei Lagerung und Transport minimiert.

Günstigerweise hat die Nut zumindest eine Hinterschneidung und der Vorsprung eine dazu komplementäre Rippe. So können Klotzleiste und Klebeleiste bereits vor dem Befestigen der Glasscheibe an der Unterkonstruktion miteinander verbunden werden, indem Nut und Vorsprung in Längsrichtung von Klotzleiste und Klebeleiste ineinander geschoben werden. Dies erleichtert die Befestigung an und das Lösen von der Unterkonstruktion, da ein Abfallen einzelner Teile verhindert wird.

Gemäß einer vorteilhaften Variante der Vorrichtung ist die Klotzleiste einstückig. Auf diese Weise ist die Klotzleiste einfach herstellbar, z.B. durch Fräsen, Druck- oder Spritzgießen, Extrudieren od.dgl. Die Klotzleiste kann dabei je nach Herstellungsverfahren homogen sein oder über ihren Querschnitt verschiedene Materialien bzw. Festigkeiten haben.

Bevorzugt sind Klotzstück und Haltestück aus unterschiedlichen Materialien gefertigt. Das Haltestück kann dabei sehr stabil ausgeführt sein, z.B. aus Hartholz, hartem - optional faserverstärktem - Kunststoff oder Aluminium oder einem anderen Metall, und das Klotzstück zum schonenden Verklotzen der Glasscheibe aus weicherem, elastischem Material, z.B. Holz, Kunststoff oder Gummi. Dies ergibt eine stabile Befestigung bei geringen Abmessungen und unter Schonung der Glasscheibe, insbesondere ihrer Umfangsseiten.

Besonders günstig ist es, wenn die genannte Außenseite der Klebeleiste einen Absatz hat. Die Verklebung der Klebeleiste mit der Glasscheibe dient nicht bloß der Aufnahme von Kräften in Richtung der Unterkonstruktion, sondern die Verklebung muss geeignet sein, Kräfte auch in allen anderen Richtungen, z.B. Scherkräfte infolge der Wärmedehnung der Glasscheibe, aufzunehmen. Dies wird durch eine gewisse Mindestdicke der Klebefuge erleichtert; wird andererseits die Dicke der Klebefuge zu groß gewählt, leiden Stabilität und Haltbarkeit der Verklebung. Durch einen solchen Absatz ist eine für eine beständige Verklebung notwendige Klebefugendicke vorgebbar, sodass die Klebeleiste ohne weitere Hilfsmittel mit der Glasscheibe zuverlässig verklebt werden kann.

Bevorzugt ist die Klotzleiste in Richtung zur Klebeleiste von zumindest einer weiteren Öffnung zum Einführen eines in die Klebeleiste eingreifenden Arretierstiftes, -bolzens od.dgl. durchsetzt. Dies verhindert ein Verschieben von Klotzleiste und Klebeleiste gegeneinander, was zu einer unerwünschten Lastverteilung führen kann. Bei Verwendung z.B. einer Schraube als Arretierstift oder in Verbindung mit der genannten Hinterschneidung in der Nut und der Rippe am Vorsprung kann die Klotzleiste zur Verbindung mit der Unterkonstruktion an der Klebeleiste und somit der Glasscheibe in alle Richtungen arretiert werden.

Besonders schlank und materialsparend kann die Klotzleiste gefertigt werden, wenn das Klotzstück einen L-förmigen Querschnitt hat, wobei ein Schenkel des L an das Haltestück grenzt und der andere Schenkel des L beim Verklotzen der genannten Umfangsseite der Glasscheibe zugewandt ist.

In einer vorteilhaften Ausführungsform hat das Klotzstück an seiner dem Haltestück gegenüberliegenden Seite zumindest einen Rastvorsprung zum Einrasten einer die Glasscheibe in ihrem Randbereich übergreifenden Absturzsicherung. Die Glasscheibe ist dadurch zusätzlich abgesichert, ohne dabei dauerhaft einer großen zusätzlichen Spannung ausgesetzt zu sein.

In einer günstigen Variante hat das Klotzstück eine Pufferleiste aus einem vom Material des Klotzstücks verschiedenen Material zur Anlage an der Umfangsseite der Glasscheibe. Eine solche Pufferleiste kann aus einem für die Anlage an der Glasscheibe besonders geeigneten - z.B. einem besonders weichen, rutschfesten und/oder dichtenden - Material gefertigt sein und gestattet dabei eine breitere Materialauswahl und - bei geeigneter Materialwahl - schlankere Querschnitte für das Klotzstück und folglich auch schmälere Fugen zwischen benachbarten Glasscheiben. Stabilität der Befestigungsvorrichtung einerseits und Glasschonung andererseits sind auf diese Weise wirksam verschmolzen.

Die Erfindung wird nachstehend anhand von in den beigeschlossenen Zeichnungen dargestellten Ausführungsbeispielen näher erläutert. In den Zeichnungen zeigen:
Fig. 1 einen Fassadenabschnitt mit vier mithilfe einer erfindungsgemäßen Vorrichtung an einer Unterkonstruktion befestigten Glasscheiben in einer Frontansicht;
die Fig. 2a und 2b die Befestigungsvorrichtung von Fig. 1 mit daran verklebter Glasscheibe in einem Querschnitt (Fig. 2a) und eine Klotzleiste der Vorrichtung in einer Perspektivansicht von schräg oben (Fig. 2b);
die Fig. 3a und 3b die Befestigungsvorrichtung der Fig. 2a und 2b in Verwendung ohne (Fig. 3a) bzw. mit (Fig. 3b) Absturzsicherung jeweils im Querschnitt;
Fig. 4 einen Ausschnitt einer weiteren Ausführungsform der erfindungsgemäßen Befestigungsvorrichtung in einer Perspektivansicht von schräg unten;
die Fig. 5a und 5b Varianten der Befestigungsvorrichtung von Fig. 4 in Verwendung ohne (Fig. 5a) bzw. mit (Fig. 5b) Pufferleiste jeweils im Querschnitt; und
Fig. 6 eine weitere Variante der Befestigungsvorrichtung von Fig. 4 mit einer Absturzsicherung im Querschnitt.

Im Beispiel der Fig. 1 ist an einem Fassadenabschnitt 1 jeweils eine Glasscheibe 2 in einem von vier benachbarten Feldern F₁, F₂, F₃, F₄ angeordnet. Die vier Glasscheiben 2 sind dazu an einer Unterkonstruktion 3, z.B. in Pfosten-Riegel-Bauweise, mithilfe von Befestigungsvorrichtungen 4 lösbar befestigt, u.zw. in einer Weise, dass die Unterkonstruktion 3 hinter den Glasscheiben 2, die sich alle in einer gemeinsamen Glasscheibenebene befinden, zu liegen kommt.

Der Fassadenabschnitt 1 ist beispielsweise ein Ausschnitt oder eines von vielen Modulen einer größeren - auch schrägen oder gewölbten - Gebäudefassade. Der Fassadenabschnitt 1 kann alternativ ein bewegliches Element einer Fassade sein, z.B. ein Schiebe- oder Schwenkflügel, in welchem Fall die Unterkonstruktion 3 schiebe- oder schwenkbar gelagert ist. Ferner könnte der Fassadenabschnitt 1 ein Teil einer Verkleidung in einem Gebäudeinneren sein, z.B. einer Aufzugsschacht- oder Stiegenhausverkleidung. Dabei kann jede Glasscheibe 2 eine Einfach- (Fig. 2a) oder Mehrfachglasscheibe (Fig. 3a), z.B. Verbund- oder Isolierglasscheibe, und die Unterkonstruktion 3 aus jedem geeigneten Material - z.B. Holz, Metall, Kunststoff oder Beton, oder aus einem Verbundmaterial - sein.

Anhand der Beispiele der Fig. 2 bis 6 werden im Folgenden die zur Befestigung der Glasscheiben 2 an der Unterkonstruktion 3 in Fig. 1 verwendeten Vorrichtungen 4 näher erläutert.

Die Befestigungsvorrichtung 4 umfasst im Grunde eine Klotzleiste 5 und eine Klebeleiste 6 (Fig. 2a). Die Klotzleiste 5 und die Klebeleiste 6 sind in den dargestellten Beispielen in ihrer jeweiligen Längsrichtung R (Fig. 2b) im Wesentlichen homogene Profile, z.B. extrudiert oder stranggepresst.

Die Klotzleiste 5 ist in ein Klotzstück 7 und ein Haltestück 8 untergliedert. Das Klotzstück 7 ist zum Verklotzen der Glasscheibe 2, d.h. zum lateralen Festhalten der Glasscheibe 2 an einer ihrer Umfangsseiten 9, ausgebildet. Das Haltestück 8 schließt in Richtung zur Unterkonstruktion 3 an das Klotzstück 7 an und liegt im befestigten Zustand der Glasscheibe 2 an der Unterkonstruktion 3 an.

Die Klotzleiste 5 hat ferner zumindest eine Öffnung 10 zur Aufnahme eines Befestigungsmittels 11, welches die Klotzleiste 5 lösbar an der Unterkonstruktion 3 befestigt. Als Befestigungsmittel 11 kommt z.B. ein Befestigungsbolzen od. dgl. in Frage. Im Beispiel der Fig. 3a ist das Befestigungsmittel 11 eine Schraube, welche das Klotzstück 7 und das Haltestück 8 und damit die gesamte Klotzleiste 5 durchsetzt. Wie Fig. 2b zeigt, kann die Klotzleiste 5 von mehreren - in diesem Beispiel: drei - derartigen Öffnungen 10 durchsetzt sein.

Die Klebeleiste 6 ist an einer Außenseite 12 mit einer Seite 13 der Glasscheibe 2, u.zw. der im befestigten Zustand der Glasscheibe 2 der Unterkonstruktion 3 zugewandten Seite 13, verklebbar. Das Haltestück 8 hat einen Vorsprung 14, welchen die Klebeleiste 6 im befestigten Zustand der Glasscheibe 2 an der dem Klotzstück 7 abgewandten Seite hintergreift. Die Klebeleiste 6 und damit die gesamte Glasscheibe 2 ist auf diese Weise in Richtung der Unterkonstruktion 3, d.h. normal zur Glasscheibenebene, sicher gehalten; zugleich ist die Glasscheibe 2 von der Klotzleiste 5, insbesondere dem Klotzstück 7, in lateraler Richtung verklotzt, ohne dass es weiterer, von außen sichtbarer Montagemittel bedarf.

Gemäß den in den Fig. 2 bis 6 gezeigten besonderen Ausführungsvarianten hat die Klebeleiste 6 dazu beispielsweise eine von zwei Schenkeln 15, 16 begrenzte Nut 17. Der Vorsprung 14 des Haltestücks 8 korrespondiert mit der Nut 17 der Klebeleiste 6 und greift im befestigten Zustand der Glasscheibe 2 in die Nut 17 ein, wodurch der eine Schenkel 15 den Vorsprung 14 an der dem Klotzstück 7 abgewandten Seite hintergreift. Der andere Schenkel 16 ist an der genannten Außenseite 12 mit der Glasscheibe 2 verklebt.

Das Verkleben der Klebeleiste 6 mit der Glasscheibe 2 kann bereits werksseitig erfolgen, d.h. vor dem Befestigen der Glasscheibe 2 an der Unterkonstruktion 3 und unabhängig von der Verfügbarkeit von Klotzleisten 5. Wenn - wie bevorzugt und beispielsweise in Fig. 3a dargestellt - die Klebeleiste 6 mit ihren beiden Schenkeln 15, 16 etwa bündig zur Umfangsseite 9 der Glasscheibe 2 verklebt ist, liegt diese beim Handhaben nicht (alleine) auf der Klebeleiste 6 auf, sodass die Klebeleiste 6 bei Transport und Lagerung der solcherart vorkonfektionierten Glasscheibe 2 entlastet ist.

Wie dem Beispiel von Fig. 1 zu entnehmen ist, können die Klebeleisten 6 entlang aller Umfangsseiten 9 der Glasscheibe 2 mit Abstand zu den Eckbereichen (Feld F₂), bis fast in die jeweiligen Eckbereiche (Feld F₁) oder überhaupt bis in die Eckbereiche, z.B. abgeschrägt (Feld F₃) oder im Stoß (Feld F₄), auf die genannte Seite 13 geklebt werden. Ferner können Klotzleisten 5 unterschiedliche Längen l₁, l₂, ... haben und auch unterschiedlich angeordnet werden, z.B. je zwei Klotzleisten 5 an den längeren und nur je eine Klotzleiste 5 an den kürzeren Umfangsseiten 9 (Feld F₁) oder umgekehrt (Feld F₄), an jeder Umfangsseite 9 je eine Klotzleiste 5, u.zw. jeweils etwa mittig (Feld F₂) oder bloß in zwei gegenüberliegenden Eckbereichen (Feld F₃) etc. Auch könnten an jeder Glasscheibe 2 Klotzleisten 5 aus verschiedenen Materialien eingesetzt werden, z.B. die Last tragenden Klotzleisten 5 ("Tragklötze") aus festerem Material und die weniger belasteten Klotzleisten 5 ("Distanzklötze") aus weicherem, elastischem Material; einzelne Distanzklötze könnten dabei sogar von der Umfangsseite 9 zumindest bei kalter Glasscheibe 2 geringfügig beabstandet sein, wie im Beispiel der Fig. 1 für die Klotzleiste 5 in Feld F₂ oben an der Glasscheibe 2 angedeutet ist.

Die Klotzleiste 5 ist optional einstückig, z.B. durch Fräsen aus einem Block, Kunststoff-Spritzguss, Metall-Druckguss, Walzen bzw. Extrusion hergestellt. Je nach Herstellungsverfahren ist die Klotzleiste dann homogen (Fig. 6) oder hat über ihren Querschnitt verschiedene Materialien bzw. Festigkeiten. Klotzstück 7 und Haltestück 8 können beispielsweise aus Holz, Kunststoff (mit oder ohne Faserverstärkung) oder Metall sein; im Allgemeinen ist das Klotzstück 7 aus weicherem, elastischen Material als das Haltestück 8, um die Umfangsseite 9 der Glasscheibe 2 beim Verklotzen nicht zu beschädigen. Ferner können Klotzstück 7 und Haltestück 8 miteinander verbunden, z.B. verklebt, oder zwei separate Elemente sein, die sogar unterschiedliche Längserstreckung haben können. Auch der Vorsprung 14 kann sich, wie in Fig. 2b dargestellt, gleichmäßig über die gesamte Länge der Klotzleiste 5 erstrecken oder kürzer bzw. unterbrochen sein oder sogar durch einzelne im Haltestück 8 montierte Bolzen oder Stifte gebildet sein, was hierin alles unter dem Begriff "Vorsprung" 14 subsumiert ist.

In den in den Fig. 2a, 3a, 3b und 6 dargestellten Ausführungsvarianten der Befestigungsvorrichtung 4 hat die Klebeleiste 6 ferner einen Absatz 18. Der Absatz 18 gibt beim Verkleben der Klebeleiste 6 mit der genannten Seite 13 der Glasscheibe 2 eine Dicke d der Klebefuge 19 vor. Durch die korrekte Klebefugendicke d wird eine spannungsfreie Verklebung gewährleistet, selbst bei Längenänderungen der Klebeleiste 6 und/oder Glasscheibe 2, z.B. infolge von Temperatureinwirkungen.

Fig. 3a zeigt eine an der Unterkonstruktion 3 befestigte Mehrfach-Glasscheibe 2. In diesem Beispiel ist die zwischen der befestigten Glasscheibe 2 und der Glasscheibe 2 des Nachbarfeldes verbleibende schmale Fuge 20 mit Fugenmasse 21 geschlossen.

Ergänzend oder gemäß Fig. 3b alternativ dazu kann in der Fuge 20 eine Absturzsicherung 22, z.B. mit dem Befestigungsmittel 11, angebracht werden, welche die Glasscheibe 2 in ihrem Randbereich 23 übergreift und diese dadurch zusätzlich gegen Absturz sichert.

Die Fig. 4 bis 6 zeigen weitere Ausführungsformen, in welchen die Klebeleiste 6 in ihrer Nut 17 (hier: beidseitig) eine Hinterschneidung 24 und das Haltestück 8 an seinem Vorsprung 14 (hier: beidseitig) eine dazu komplementäre Rippe 25 hat. In Fig. 4 sind dabei Klebeleiste 6 und Haltestück 8 ohne Klotzstück 7 dargestellt. Durch das Zusammenwirken von Hinterschneidungen 24 und Rippen 25 sind die Klebeleiste 6 und das Haltestück 8 - bzw. die Klotzleiste 5 - gegeneinander in ihren Längsrichtungen R verschieblich. Es versteht sich, dass Nut 17 und Vorsprung 14 Hinterschneidungen 24 und Rippen 25 mannigfaltiger Form mit gleichartiger Wirkung haben können.

Wenn gewünscht, kann die genannte Verschieblichkeit in Längsrichtung R - egal ob mit oder ohne Hinterschneidungen 24 und Rippen 25 - unterbunden werden. Dazu ist die Klotzleiste 5 optional in Richtung zur Klebeleiste 6 von zumindest einer weiteren Öffnung 26 durchsetzt. Mithilfe eines in die weitere Öffnung 26 eingeführten, in die Klebeleiste 6 eingreifenden Arretierstiftes 27, -bolzens od. dgl., z.B. einer Schraube, kann die Klotzleiste 5 gegenüber der Klebeleiste 6 arretiert werden. Wie in den Fig. 5a und 5b durch strichlierte Linien versinnbildlicht, kann das Eingreifen des Arretierstiftes 27 in die Klebeleiste 6 beispielsweise dadurch erleichtert werden, dass die weitere Öffnung 26 bis in die Klebeleiste 6 fortgesetzt ist.

Es versteht sich, dass der Querschnitt des Klotzstücks 7 nicht auf die Rechteckform beschränkt ist; in den Beispielen der Fig. 5a und 5b hat das Klotzstück 7 beispielsweise L-förmigen Querschnitt, wobei ein Schenkel 31 des L an das Haltestück 8 grenzt und der andere Schenkel 32 des L beim Verklotzen der genannten Umfangsseite 9 der Glasscheibe 2 zugewandt ist. auch andere Querschnittsformen, z.B. C-förmig, dreieckig od. dgl., sind möglich.

Optional hat das Klotzstück 7 gemäß Fig. 5b ferner eine Pufferleiste 28 aus einem vom Material des Klotzstücks 7 verschiedenen Material, z.B. besonders weichem Material. Die Pufferleiste 28, welche beim Verklotzen an der Umfangsseite 9 der Glasscheibe 2 anliegt, kann beispielsweise aus besonders glasschonendem, weichem bzw. besonders sicher abdichtendem Material gefertigt sein. Wenn gewünscht könnten ferner an dem Haltestück 8 und/oder der Klebeleiste 6 zur Anlage an der Unterkonstruktion 3 aus von den Materialien des Haltestücks 8 bzw. der Klebeleiste 6 verschiedenem Material gefertigte Leisten 29, 30 ausgebildet sein, wie Fig. 5a und Fig. 5b zeigen.

Gemäß dem Beispiel von Fig. 6 kann die Absturzsicherung 22 auch an zumindest einem Rastvorsprung 33, welcher an der dem Haltestück 8 gegenüberliegenden Seite des Klotzstücks 7 optional ausgebildet ist, eingerastet werden. In diesem Beispiel hat das Haltestück 8 zwei symmetrische Rastvorsprünge 33 und die Absturzsicherung 22 zwei damit korrespondierende symmetrische Rasthaken 34.

Die Erfindung ist nicht auf die dargestellten Ausführungsformen beschränkt, sondern umfasst alle Varianten, Modifikationen und Kombinationen, die in den Rahmen der angeschlossenen Ansprüche fallen.

## Patentansprüche

1. Vorrichtung zum lösbaren Befestigen einer Glasscheibe an einer Unterkonstruktion, umfassend:
eine Klotzleiste (5), welche in ein Klotzstück (7) zum Verklotzen der Glasscheibe (2) an einer ihrer Umfangsseiten (9) und ein Haltestück (8) untergliedert ist, und
eine Klebeleiste (6), welche an einer Außenseite (12) mit einer Seite (13) der Glasscheibe (2) verklebbar ist, wobei das Haltestück (8) einen Vorsprung (14) hat, welchen die Klebeleiste (6) im befestigten Zustand der Glasscheibe (2) an der dem Klotzstück (7) abgewandten Seite hintergreift,
**gekennzeichnet durch**
zumindest eine sowohl das Klotzstück (7) als auch das Haltestück (8) durchsetzende Öffnung (10) für ein Befestigungsmittel (11) zum lösbaren Befestigen der Klotzleiste (5) an der Unterkonstruktion (3) unter Anlage des Haltestücks (8) an der Unterkonstruktion (3).

2. Vorrichtung nach Anspruch 1, **dadurch gekennzeichnet, dass** die Klebeleiste (6) eine von zwei Schenkeln (15, 16) begrenzte Nut (17) hat, wobei im befestigten Zustand der Glasscheibe (2) der genannte Vorsprung (14) in die Nut (17) eingreift und dadurch der eine Schenkel (15) den Vorsprung (14) an der dem Klotzstück (7) abgewandten Seite hintergreift, wobei der andere Schenkel (16) an der genannten Außenseite (12) mit der Glasscheibe (2) verklebbar ist.

3. Vorrichtung nach Anspruch 2, **dadurch gekennzeichnet, dass** die Nut (17) zumindest eine Hinterschneidung (24) und der Vorsprung (14) eine dazu komplementäre Rippe (25) hat.

4. Vorrichtung nach einem der Ansprüche 1 bis 3, **dadurch gekennzeichnet, dass** die Klotzleiste (5) einstückig ist.

5. Vorrichtung nach einem der Ansprüche 1 bis 4, **dadurch gekennzeichnet, dass** Klotzstück (7) und Haltestück (8) aus unterschiedlichen Materialien gefertigt sind.

6. Vorrichtung nach einem der Ansprüche 1 bis 5, **dadurch gekennzeichnet, dass** die genannte Außenseite (12) der Klebeleiste (6) einen Absatz (18) hat.

7. Vorrichtung nach einem der Ansprüche 1 bis 6, **dadurch gekennzeichnet, dass** die Klotzleiste (5) in Richtung zur Klebeleiste (6) von zumindest einer weiteren Öffnung (26) zum Einführen eines in die Klebeleiste (6) eingreifenden Arretierstiftes (27), -bolzens od.dgl. durchsetzt ist.

8. Vorrichtung nach einem der Ansprüche 1 bis 7, **dadurch gekennzeichnet, dass** das Klotzstück (7) einen L-förmigen Querschnitt hat, wobei ein Schenkel (31) des L an das Haltestück (8) grenzt und der andere Schenkel (32) des L beim Verklotzen der genannten Umfangsseite (9) der Glasscheibe (2) zugewandt ist.

9. Vorrichtung nach einem der Ansprüche 1 bis 8, **dadurch gekennzeichnet, dass** das Klotzstück (7) an seiner dem Haltestück (8) gegenüberliegenden Seite zumindest einen Rastvorsprung (33) zum Einrasten einer die Glasscheibe (2) in ihrem Randbereich (23) übergreifenden Absturzsicherung (22) hat.

10. Vorrichtung nach einem der Ansprüche 1 bis 9, **dadurch gekennzeichnet, dass** das Klotzstück (7) eine Pufferleiste (28) aus einem vom Material des Klotzstücks (7) verschiedenen Material zur Anlage an der Umfangsseite (9) der Glasscheibe (2) hat.

## Claims

1. An apparatus for detachable fastening of a glass pane to a substructure, comprising:
a block strip (5) that is subdivided into a block piece (7) to block the glass pane (2) on one of its peripheral sides (9) and a holding piece (8), and
a bonding strip (6), an outer surface (12) of which is bondable to one side (13) of the glass pane (2), wherein the holding piece (8) has a projection (14) and the bonding strip (6) engages the projection (14) on the side facing away from the block piece (7) when the glass pane (2) is in the fastened state,
**characterized by**
at least one opening (10) passing through both the block piece (7) and the holding piece (8) for fastening means (11) for detachable fastening of the block strip (5) to the substructure (3) while the holding piece (8) lies against the substructure (3).

2. The apparatus according to claim 1, **characterized in that** the bonding strip (6) has a groove (17) delimited by two legs (15, 16), into which groove said projection (14) engages when the glass pane (2) is in the fastened state, causing the one leg (15) to engage the projection (14) on the side facing away from the block piece (7), the other leg (16) being bondable to the glass pane (2) on said outer surface (12).

3. The apparatus according to claim 2, **characterized in that** the groove (17) has at least one undercut (24) and the projection (14) has a rib (25) complementary to this undercut (24) .

4. The apparatus according to any one of claims 1 to 3, **characterized in that** the block strip (5) is made in a single piece.

5. The apparatus according to any one of claims 1 to 4, **characterized in that** the block piece (7) and the holding piece (8) are made of different materials.

6. The apparatus according to any one of claims 1 to 5, **characterized in that** said outer surface (12) of the bonding strip (6) has a shoulder (18).

7. The apparatus according to any one of claims 1 to 6, **characterized in that** the block strip (5) has, passing through it in the direction toward the bonding strip (6), at least one further opening (26) for insertion of a retaining pin (27), bolt, or something similar, projecting into the bonding strip (6) .

8. The apparatus according to any one of claims 1 to 7, **characterized in that** the block piece (7) has an L-shaped cross section, one leg (31) of the L bordering the holding piece (8) and the other leg (32) of the L facing said peripheral side (9) of the glass pane (2) during blocking.

9. The apparatus according to any one of claims 1 to 8, **characterized in that** the block piece (7) has, on its side opposite the holding piece (8), at least one latching projection (33) for latching of a fall prevention device (22) that overlaps the edge area (23) of the glass pane (2).

10. The apparatus according to any one of claims 1 to 9, **characterized in that** the block piece (7) has a buffer strip (28) made of a material different from that of the block piece (7) for lying against the peripheral side (9) of the glass pane (2) .

## Revendications

1. Dispositif destiné à la fixation amovible d'une vitre en verre sur une sous-structure, comprenant :
une bande de blocage (5), laquelle est subdivisée en une pièce de blocage (7) pour le blocage de la vitre en verre (2) au niveau d'une de ses faces périphériques (9) et en une pièce de maintien (8), et
une bande de collage (6), laquelle peut être collée au niveau d'une face extérieure (12) avec une face (13) de la vitre en verre (2), où la pièce de maintien (8) a une protubérance (14) laquelle vient s'accrocher derrière la bande de collage (6) sur la face opposée à la pièce de blocage (7) à l'état monté de la vitre en verre (2),
**caractérisé par**
au moins un orifice (10) traversant à la fois la pièce de blocage (7) et la pièce de maintien (8) prévu pour un système de fixation (11) pour la fixation amovible de la bande de blocage (5) sur la sous-structure (3) moyennant la mise en place de la pièce de maintien (8) sur la sous-structure (3).

2. Dispositif selon la revendication 1, **caractérisé en ce que** la bande de collage (6) a une rainure (17) délimitée par deux épaulements (15, 16), où, à l'état fixé de la vitre en verre (2), ladite protubérance (14) se met en prise dans la rainure (17) et **en ce qu'**un épaulement (15) s'accroche derrière la protubérance (14) au niveau du côté opposé à la pièce de blocage (7), où l'autre épaulement (16) peut être collé sur ladite face extérieure (12) avec la vitre en verre (2).

3. Dispositif selon la revendication 2, **caractérisé en ce que** la rainure (17) a au moins une contre-dépouille (24) et la protubérance (14) a une nervure (25) complémentaire à celle-ci .

4. Dispositif selon l'une des revendications 1 à 3, **caractérisé en ce que** la bande de blocage (5) est conçue en une seule pièce.

5. Dispositif selon l'une des revendications 1 à 4, **caractérisé en ce que** la pièce de blocage (7) et la pièce de maintien (8) sont fabriquées à base de matériaux différents.

6. Dispositif selon l'une des revendications 1 à 5, **caractérisé en ce que** ladite face extérieure (12) de la bande de collage (6) a un dénivelé (18).

7. Dispositif selon l'une des revendications 1 à 6, **caractérisé en ce que** la bande de blocage (5) est traversée en direction vers la bande de collage (6) par au moins un autre orifice (26) pour l'insertion d'une tige de butée (27), d'un boulon de butée ou d'un système similaire, se mettant en prise dans la bande de collage (6).

8. Dispositif selon l'une des revendications 1 à 7, **caractérisé en ce que** la pièce de blocage (7) a une section transversale en forme de L, où une branche (31) du L est limitrophe avec la pièce de maintien (8) et l'autre branche (32) du L est orientée vers la vitre en verre (2) lors du blocage de ladite face périphérique (9).

9. Dispositif selon l'une des revendications 1 à 8, **caractérisé en ce que** la pièce de blocage (7) a au moins une protubérance d'arrêt (33) au niveau de sa face située en face de la pièce de maintien (8) pour le clipsage d'une protection contre la chute (22) accrochant la vitre en verre (2) dans sa zone de bordure (23).

10. Dispositif selon l'une des revendications 1 à 9, **caractérisé en ce que** la pièce de blocage (7) a une bande faisant tampon (28), à base d'un matériau différent du matériau de la pièce de blocage (7), destinée à l'application sur la face périphérique (2) de la vitre en verre (2).
